# EUROPÄISCHE PATENTSCHRIFT

(11) **EP 0 167 829 B1**
(45) Veröffentlichungstag und Bekanntmachung des Hinweises auf die Patenterteilung: **11.04.1990**
(21) Anmeldenummer: 85106950.0
(22) Anmeldetag: 05.06.1985
(51) Int. Cl.: D03D 51/34

(54) **Einrichtung zur Überwachung der Schussfäden an einer Rundwebmaschine**
Weft control device for circular looms
Dispositif casse-trame pour métiers à tisser circulaires

(30) Priorität: 08.06.1984 CH 2798/84
(43) Veröffentlichungstag der Anmeldung: 15.01.1986
(73) Patentinhaber: Huemer, Franz X., A-1060 Wien (AT)
(72) Erfinder: Huemer, Franz X., A-1060 Wien (AT)
(74) Vertreter: Petschner, Goetz

(56) Entgegenhaltungen:
- CH-A- 215 120
- CH-A- 480 475
- CH-A- 489 641
- FR-A- 1 473 899
- FR-A- 2 434 222

## Beschreibung

Die vorliegende Erfindung betrifft eine Einrichtung zur Ueberwachung der Schussfäden an einer Rundwebmaschine, wobei die Schussfäden von der Spule des im Webfach entlang einer von einem Rundriet gebildeten Kreisbahn umlaufenden Webschütz abgewickelt werden, wobei Abtastmittel den Schussfaden überwachen, um bei einem Schussfadenfehler ein elektrisches Stoppsignal zu erzeugen.

Es sind allgemein Rundwebmaschinen bekannt, bei welchen eine Mehrzahl Teilschäfte kreisförmig um das Rundriet der Maschine herum angeordnet sind und je eine Mehrzahl innere und äussere Weblitzen zur Führung jeweils eines Teils der zwei ringsumverteilten Kettfadenscharen tragen, denen zur Bildung des Web- bzw. Wanderfaches über die umlaufende Hauptwelle eine gegenläufige auf- und niedergehende Wechselbewegung erteilt wird. Die im Rundriet von der Hauptwelle umlaufend angetriebenen Webschützen tragen dabei den, von der betreffenden mitgeführten Spule abzuziehenden Schussfaden kontinuierlich in das Wanderfach ein. Das so erzeugte Schlauchgewebe wird dann abgezogen und flach zusammengelegt aufgewickelt.

Dabei ist es wesentlich, dass ordnungsgemässe Vorhandensein der von den Spulen der umlaufenden Schützen abgezogenen Schussfäden sorgfältigst zu überwachen, um bei einem Schussfadenfehler, etwa durch Schussfadenbruch oder Erschöpfung der Schussfadenspule, die Maschine zur Vermeidung von Webfehler sofort abstellen zu können.

Bekannte Einrichtungen dieser Art (FR-A-1473899; CH-A-215 120) verwenden hierfür einen vom Faden umschlungenen Hebel am Schützen, welcher Hebel auf einen Fadenbruch hin einen Kontakt am Schützen schliesst, worauf ein Signalstromkreis am Schützen geschlossen wird, welches Signal berührungsfrei einen Sensor am Riet aktiviert.

Dies verlangt aber viele Bauteile sowie Stromübertragungsmittel vom Riet auf den Schützen zur Speisung dessen Signalstromkreises. Zudem sind solche Anordnungen relativ träge und störanfällig.

Es ist somit Aufgabe der vorliegenden Erfindung, eine Einrichtung zur Ueberwachung der Schussfäden an einer Rundwebmaschine zu schaffen, der die Nachteile des bekannten Standes der Technik nicht anhaftet.

Dies wird erfindungsgemäss zunächst erreicht, dass am Webschütz ein, vom abgezogenen Schussfaden gegen die Wirkung einer Rückstellkraft beaufschlagter Kippbügel um eine sich parallel zur Schussfadenspule erstreckende Achse kippbar angeordnet ist, von welcher Achse seitlich der Schussfadenspule Arme abragen, die ein zur Schussfadenspule paralleles und von dieser resp. der Achse distanziertes Lineal tragen, das wenigstens teilweise vom abgezogenen Schussfaden umschlungen ist und von dem ein gegen das Riet gerichteter Schaltarm abragt, der bei einem Schussfadenfehler mit mindestens einem, am Riet angeordneten Signalgeberteil eines berührungslos aktivierbaren Sensor-Systems zusammenwirkt.

Eine solche Einrichtung ist ausserordentlich einfach und robust und unterliegt weder Störungen durch Verstaubung noch irgendeiner Abnützung. Diese Einrichtung funktioniert sicher bei jeder Schützenumlaufgeschwindigkeit und weist eine sehr hohe Ansprechempfindlichkeit und -geschwindigkeit auf.

Beispielsweise Ausführungsformen des Erfindungsgegenstandes sind nachfolgend anhand der Zeichnung näher erläutert.

Es zeigen:
Fig. 1 in einer Seitenansicht und in schematischer Darstellung eine Rundwebmaschine;
Fig. 2 in schematischer Darstellung in Seitenansicht die erfindungsgemässe Einrichtung zur Ueberwachung der Schussfäden der Anordnung gemäss Fig. 1, in grösserem Massstab; und
Fig. 3 ein Detail der Anordnung gemäss Fig. 2, in Frontansicht, in grösserem Massstab.

Die Rundwebmaschine gemäss Fig. 1 ruht in üblicher Weise auf einem Maschinen-Grundgestell 1, an dem sich ein kreisförmiger Rahmenträger 2 abstützt, der ein Rundriet 3, einen Ein- und Austastschalter 4 für die Maschine und weiter Rahmenteile 5 für die Abstützung von Schäften 6 trägt. Diese Schäfte 6 sind in bekannter Weise kreisförmig um die Hauptwelle 8 der Maschine herum angeordnet und bilden zum wesentlichen Teil die fachbildenden Mittel der Maschine. Im weiteren stützt sich am Grundgestell 1 der Träger 9 für die Gewebeabzugsvorrichtung ab, welche hier nur durch Gewebe-Abzugsrollen 10 angedeutet ist. Im Abzugsbereich ist zudem ein Gewebe-Breithalter 14 wirksam. Weiter sind an der gezeigten Rundwebmaschine die Einzugswalze 15 für die Kettfäden links und die Einzugswalze 16 für die Kettfäden rechts sichtbar. Diese Kettfäden 7, deren Verlauf nur angedeutet ist, sind in zwei ringsum angeordnete Kettfadenscharen aufgeteilt und werden in bekannter Weise von nicht näher gezeigten Gruppen von Kettfadenspulen abgezogen. Zur Bildung des Webfaches wird dann eine dieser Scharen angehoben, während die andere aus der Höhe der Webebene durch die sogenannte Fachwechselbewegung nach unten geführt wird, so dass ein Kettfadenoberfach 7' und ein Kettfadenunterfach 7" entsteht. In diesem sogenannten Web- oder Wanderfach läuft dann wenigstens ein Schützen 30, in der Regel aber mehrere, mit einer Schussfadenspule 31 (Fig. 2) auf einer horizontalen Kreisbahn um. Durch die Kreisbewegung der Schützen wird der jeweils von der Schussfadenspule abgewickelte Schussfaden 32 an den Geweberand 13 des erzeugten Schlauchgewebes abgegeben, so dass dieser Schussfaden in das Gewebe eingewoben werden kann. Das Schlauchgewebe kann dann nach oben abgezogen und zu einem flachen Schlauchgewebe zusammengelegt werden.

Soweit kann der Aufbau der gezeigten Rundwebmaschine dem bekannten Stand der Technik entsprechen, so dass sich eine weitergehende Erläuterung einer solchen Maschine erübrigt.

Das hier zu behandelnde Problem an einer solchen vorbeschriebenen Rundwebmaschine besteht nun darin, die von den Spulen 31 der umlaufenden Schützen 30 abgezogenen Schussfäden 32 sorgfältigst und funktionssicher zu überwachen, um bei einem Schussfadenfehler die Maschine mittels einem erzeugten Stoppsignal 43 sofort stillsetzen zu können.

Hierfür ist nun vorgesehen, das Stoppsignal 43 von einem, von Abtastmitteln aktivierbares berührungsloses Sensor-System 40 (Fig. 2) kapazitiver, induktiver oder magnetischer Art erzeugen zu lassen, wobei die Abtastmittel einen am jeweiligen Webschützen 30 abgestützten, vom abgezogenen Schussfaden 32 gegen die Wirkung einer Rückstellkraft beaufschlagten Kippbügel 41 umfassen, der bei einem Schussfadenfehler als Schalter wirksam ist und mit mindestens einem, am Riet 3 angeordneten Signalgeberteil 42 des Sensor-Systems zusammenwirkt.

Um dabei den Umlaufweg des betroffenen Schützen bis zum Signalgeberteil 42 auf wenige Winkelgrade zu verkürzen, ist es vorteilhaft, am Riet 3, in Umfangsrichtung verteilt, eine Mehrzahl solcher Signalgeberteile 42 anzuordnen, wie das in Fig. 1 angedeutet ist.

Wie die Fig. 2 und 3 mehr im Einzelnen zeigen, umfasst der Kippbügel 41 ein sich parallel der Schussfadenspule 31 erstreckendes Lineal 42, das wenigstens teilweise vom abgezogenen Schussfaden 32 umschlungen ist.

Hierbei ragen vom Lineal 42 beidendig und seitlich der Schussfadenspule 31 Arme 43 ab, welche in am Schützen 30 abgestützte Lagerzapfen 44 übergehen, wobei vom Kippbügel 41 ein gegen das Riet 3 gerichteter Schalterarm 45 abragt.

Je nach Ausführungsform des Kippbügels 41 und dessen Abstützung, die natürlich beliebig sein können, ist die am Kippbügel 41 wirksame Rückstellkraft durch Federmittel oder durch Torsionsspannung oder durch das Eigengewicht des Kippbügels erzeugbar.

Weiter besteht der Kippbügel 41 vorzugsweise aus einem Stahldraht, wobei das Lineal 42 für eine schonende Fadenführung eine Porzellanhülse tragen kann (nicht gezeigt).

Die sehr einfache Funktionsweise der erfindungsgemässen Einrichtung ist insbesondere der Fig. 2 entnehmbar. Danach schwenkt der das Lineal 42 umschlingende, von der Spule 31 zur Gewebekante 13 hin ablaufende Schussfaden 32 den Kippbügel 41 im Uhrzeigersinn gegen einen Anschlag 46 am Webschützen 30. Damit bleibt der Schalterarm 45 des Kippbügels 41 bei seinem Umlauf mit dem Schützen ausserhalb dem Wirkungsbereich mit dem Signalgeberteil 42 bzw. den Signalgeberteilen des Sensor-Systems 40. Bricht hingegen der Schussfaden 32, so fällt der Kippbügel 41 unter der Wirkung seiner Vorspannung im Gegenuhrzeigersinn gegen das Riet 3 hin bis zu einem Anschlag 47 in welcher, in Fig. 2 gestrichelt eingezeichneten Schaltlage der Schaltarm 45 bei seiner Vorbeibewegung am nächsten Signalgeberteil 42 diesen aktiviert, worauf letzterer das Stoppsignal 43 für die Maschine liefert.

Aus dem Vorbeschriebenen ergibt sich somit eine erfindungsgemässe Einrichtung zur Ueberwachung der Schussfäden an einer Rundwebmaschine, die allen vorgenannten Anforderungen gerecht wird. Insbesondere gestatten die vorbeschriebenen Massnahmen ein leichtes Umrüsten schon bestehender Maschinen wie auch die Verwendung der Schussfaden-Ueberwachungseinrichtung an anderen fadenverarbeitenden Maschinen.

Hierbei sind natürlich im Rahmen der vorliegenden Erfindung eine Reihe von Modifikationen möglich. So kann beispielsweise der Kippbügel 41 an anderem Ort, beispielsweise im Rotationszentrum der Schussfadenspule 31 schwenkbar abgestützt sein. Für eine optoelektrische Abtastung kann dabei der Kippbügel den einen Teil einer Lichtschranke tragen, welcher Teil bei einem Fadenbruch aus dem Bereich einer Abschirmblende am Schützen in den Wirkungsbereich des anderen Teils der Lichtschranke am Riet 3 gelangt, womit ein Signal erzeugbar ist (nicht gezeigt).

## Patentansprüche

Einrichtung zur Ueberwachung der Schussfäden an einer Rundwebmaschine, wobei die Schussfäden von der Spule des im Webfach entlang einer von einem Rundriet gebildeten Kreisbahn umlaufenden Webschütz abgewickelt werden, wobei Abtastmittel den Schussfaden überwachen, um bei einem Schussfadenfehler ein elektrisches Stoppsignal zu erzeugen, dadurch gekennzeichnet, dass am Webschütz (30) ein, vom abgezogenen Schussfaden gegen die Wirkung einer Rückstellkraft beaufschlagter Kippbügel (41) um eine sich parallel zur Schussfadenspule (31) erstreckende Achse (44) kippbar angeordnet ist, von welcher Achse (44) seitlich der _ Schussfadenspule (31) Arme (43) abragen, die ein zur Schussfadenspule (31) paralleles und von dieser resp. der Achse (44) distanziertes Lineal (42) tragen, das wenigstens teilweise vom abgezogenen Schussfaden (32) umschlungen ist und von dem ein gegen das Riet (3) gerichteter Schaltarm (45) abragt, der bei einem Schussfadenfehler mit mindestens einem, am Riet (3) angeordneten Signalgeberteil (42) eines berührungslos aktivierbaren Sensor-Systems (40) zusammenwirkt.

## Revendications

Dispositif de surveillance des fils de trame (dispositif casse-trame) pour un métier à tisser circulaire, dans lequel les fils de trame sont déroulés de la canette de la navette circulant dans l'angle de foule, en suivant une piste circulaire formée par un peigne rond, tandis que des moyens de détection surveillent les fils de trame, pour émettre un signal d'arrêt électrique en cas d'absence du fil de trame, caractérisé en ce que, sur la navette (30), un étrier basculant (41), sollicité par le fil déroulé à l'encontre de l'action d'une force de rappel, est disposé de façon à pouvoir basculer autour d'un axe (44) s'étendant parallèlement à la canette de fil de trame (31 ), axe (44) d'où dépassent sur les côtés de la canette de fil de trame (31) des bras (43), qui portent une règle (42) parallèle à la canette de fil de trame (31) et située à distance de cet axe (44), règle sur laquelle s'enroule, au moins en partie, le fil de trame (32) déroulé, et de laquelle dépasse un bras d'interrupteur (45) dirigé vers le peigne (3), bras qui agit simultanément avec une pièce émettrice de signal (42), disposée sur le peigne (3), du système de détection (40) activable sans contact. tact.

## Claims

A weft control device on a circular loom; the weft yarn being unwound from the weft yarn package on a shuttle traversing in the weaving shed on a circular path formed by a circular reed, and with feeler means controlling the weft yarn in order to generate an electric stop signal upon a weft thread fault, wherein a rocking lever (41) is disposed on the shuttle, rockably mounted on a pivot (44) extending parallel to the weft yarn package (31) and acted upon by the drawn-off yarn against the effect of a resilient force; from which pivot (44), arms (43) extend laterally to the weft yarn package (31) and which support a bar (42) parallel to the weft yarn package (31) and at a distance from this, respectively, the pivot (44), and which is at least partially wound around by the unwound weft yarn and extends from the switch arm (45) directed towards the reed and which, upon a weft yarn fault, interacts with at least one signal transmitting part (42) of a noncontact sensor system (40) which is capable of being activated and which is arranged on the reed (3).
